# EUROPÄISCHE PATENTSCHRIFT

(11) **EP 0 881 456 B1**
(45) Veröffentlichungstag und Bekanntmachung des Hinweises auf die Patenterteilung: **28.08.2002**
(21) Anmeldenummer: 98109391.7
(22) Anmeldetag: 23.05.1998
(51) Int. Cl.: F41J 1/12

(54) **Verfahren und Anlage zur Sanierung von mit Granulat gefüllten Geschossfängen**
Method and installation for cleaning bullet catchers filled with granules
Méthode et installation d'assainissement de collecteurs de balles remplis de granulés

(30) Priorität: 30.05.1997 DE 19722544
(43) Veröffentlichungstag der Anmeldung: 02.12.1998
(73) Patentinhaber: Capito & Assenmacher GmbH & Co. KG, 44319 Dortmund (DE)
(72) Erfinder: Wigge, Berthold, 59494 Soest (DE)
(74) Vertreter: Patentanwälte Meinke, Dabringhaus und Partner

(56) Entgegenhaltungen:
- DE-A- 2 535 881
- DE-U- 29 604 383
- US-A- 5 195 640
- US-A- 5 579 920

## Beschreibung

Grundsätzlich werden bei militärischen Schießplätzen oder an anderen Stellen, an denen scharf geschossen wird, sogenannte Sandbunker aufgetürmt, vor denen die Ziele aufgestellt werden, um zu erreichen, daß die durchschlagenden Geschosse in den Sandwällen bzw. Sandbunkern hinter den Zielen aufgefangen werden. Das Beschießen derartiger Sandbunker stellt eine ganz erhebliche Umweltbelastung dar, da dadurch die Geschoßmetalle, insbesondere auch das Geschoßblei, unmittelbar in die Umgebung eingebracht wird. Über den Regen kommen diese feinsten Partikel in das Grundwasser und kontaminieren dieses zum Teil in erheblichem Umfange. Die Sanierung derartiger Sandbunker ist äußerst aufwendig, da das gesamte Sandvolumen gereinigt werden muß, ist dies nicht möglich, müssen die Mengen als Sondermüll behandelt werden.

Es ist ein Verdienst der Anmelderin, statt derartiger Sandbunker Geschoßfanganlagen hoher Effektivität entwickelt zu haben.

Bei derartigen Geschoßfanganlagen werden die Geschoßfänge kammerartig ausgebildet, wobei die einzelnen Geschoßfangkammern wenigstens auf der dem Schützen zugewandten Einschlagseite der Geschosse mit Kunststoffplatten ausgerüstet sind, wobei der Inhalt der Geschoßfangkammern mit einem die Geschosse auffangenden Granulat, z.B. einem Gummigranulat oder einem vergleichbaren Stoff, gefüllt sind.

Nach einer gewissen Beschußzeit füllt sich die Geschoßfangkammer mehr und mehr mit den Geschossen bzw. den Geschoßteilen, die, nicht zuletzt wegen ihres Bleigehaltes, entsorgt werden müssen, um nicht die Umwelt zu kontaminieren. Darüber hinaus wird ein Teil des Granulates und/oder der Frontwand der Geschoßfangkammer durch die auftreffenden Geschosse in feinste Partikel zerschossen, die ebenfalls eine Belastung der Umwelt darstellen können, da diese Stäube ebenfalls Partikel von Metallen und Granulat aufweisen, die möglichst nicht an die Umgebung abgegeben werden sollen. Man ist daher bemüht, in periodischen Abständen für eine Sanierung zu sorgen.

Aufgabe der Erfindung ist die Schaffung einer Lösung, mit der mit einfachen Mitteln und hoher Effektivität die Geschoßfänge und die Granulate, insbesondere bei Großschießständen, saniert und unmittelbar wiederverwendet werden können, wobei in besonderem Maße gewährleistet sein soll, daß die Umwelt nicht unnötig von Stäuben kontaminiert oder durch Bleireste belastet wird.

Mit einem Verfahren der eingangs bezeichneten Art wird diese Aufgabe gemäß der Erfindung dadurch gelöst, daß in einem geschlossenen System der Geschoßfanginhalt abgesaugt, ggf. zwischengelagert, die Komponenten Granulat und Geschosse separiert und das sanierte Geschoßfanggranulat zurückgeblasen wird, wobei eine mobile, zum jeweiligen Sanierungsort verbringbare Anlage eingesetzt wird.

Mittels der Saug-/Blastechnik bzw. der pneumatischen Fördertechnik ist es möglich, die gesamten Geschoßfanginhalte zu entnehmen, um sie entweder unmittelbar oder fertig versetzt insofern zu trennen, daß einerseits die zu entsorgenden Stoffe zum Abtransport zur Verfügung stehen und andererseits das sanierte Geschoßfanggranulat zum Rückverbringen in die Geschoßfänge.

Grundsätzlich sind ein Verfahren und eine Vorrichtung zur Sanierung von mit Granulat gefällten Geschoßfänger aus der DE-40 13 652-A1 bekannt, wobei durch stetiges Umfördern des Granulates dieses von Geschossen befreit wird. Muß die von den Einschlägen zerstörte Frontwand ausgewechselt werden, ist dieses System nicht mehr nutzbar. Mit einer Sandschüttung versehene Geschoßfänge zeigt die US-5 085 765, die in der Praxis aber Schwierigkeiten machen dürfte, da durch den Beschuß sich der Sand sehr stark verdichtet, so daß er nach kurzer Zeit nicht mehr förderfähig ist. Einen Geschoßfang, insbesondere für geschlossene Räume, zeigt die DE-32 12 781-A1.

Ein besonderer Vorteil des erfindungsgemäßen Verfahrens besteht darin, daß durch die Mobilität der Anlage der aufwendigste Teil, nämlich der Systemteil, der die Geschoßfanginhalte absaugt und hinterher das gereinigte Granulat wieder zurückbläst, z.B. in Form eines Vaku-Preß-Fahrzeuges ausgebildet sein kann und daher rasch von einem Einsatzort zu einem anderen Einsatzort gefahren werden kann. Durch den Zwischenlagerschritt können mehrere Geschoßfanginhalte abgesaugt werden und gereinigt werden, während nach der Entleerung beispielsweise die beschossenen und zum Teil erheblich deformierten oder zerstörten Frontplatten ausgewechselt werden können.

Ausgestaltungen ergeben sich aus den abhängigen Ansprüchen, wobei beispielsweise aufgrund der Saugtechnik und der deutlichen Unterschiede im spezifischen Gewicht es möglich ist, die Trennung von Granulat und Geschossen bzw. Geschoßteilen als Schwerkraftstrennung durchzuführen, indem beispielsweise eine Kammer des Geschoßfanges vergleichsweise sanft abgesaugt wird, derart, daß die deutlich schwereren Geschoßpartikel sich am Boden der Kammer sammeln, um dort entnommen werden zu können. Dies kann selbstverständlich auch getrennt erfolgen, d.h. unter Einsatz eines Zwischenlager- bzw. Separierbehälters.

Sind eine Vielzahl von Kammern nebeneinander vorgesehen, was bei militärischen Anlagen an sich die Regel ist, so ist es möglich, die Geschoßfangkammern kaskadenartig zu behandeln, wie dies die Erfindung ebenfalls vorsieht, d.h., eine Kammer zu entleeren, sofort das Granulat zu reinigen und eine leere benachbarte Kammer mit dem gereinigten Granulat zu füllen.

Zur Lösung der obigen Aufgabe sieht die Erfindung auch eine Anlage vor, die sich durch ein Fahrzeug mit einem Saug-/Druckgebläse zum Fördern von Granulatpartikeln aus oder in eine Geschoßfangkammer und eine Saug-/Blasleitung sowie eine Regeleinrichtung zur Leistungsregelung auszeichnet.

Für die Anlage nach der Erfindung gelten die gleichen Vorteile wie für die entsprechende Verfahrensweise, d.h. mit der Anlage wird insbesondere erreicht, daß das Granulat rasch saniert werden kann und die Umwelt vor Belastungen schädlicher Art geschützt wird. Hinzu kommt, daß durch das Auffangen der Geschosse bzw. Geschoßteile die entsprechenden Metalle recycelt werden können.

Ausgestaltungen der Anlage ergeben sich aus den weiteren abhängigen Ansprüchen, wobei vorteilhaft die Anlage mit einem Zwischenlagerbehälter, z.B. einem geschlossenen Container, ausgestattet sein kann, was insbesondere zweckmäßig ist, wenn beim Entsorgen angemietete Vaku-Preßfahrzeuge zum Einsatz kommen und eine Zwischenlagerung über einen längeren Zeitraum notwendig wird.

Um das Entweichen von Staub in die Umwelt auszuschließen, sind Filtereinrichtungen sowohl für die beim Füllen entweichende Luft vorgesehen, wie auch für die Stäube, die beim Befüllen des Zwischenlager- bzw. Separierbehälters und/oder der Geschoßfangkammern entstehen können.

Der Zwischenlager- bzw. Separierbehälter kann als Standardcontainer mit Textilabdeckung ausgebildet sein, wobei ein solcher Standardcontainer im Bereich der Abdeckung mit Anschlüssen für die Saug-/Blasleitung und für eine Abluftleitung versehen sein kann, wobei die Abluftleitung mit einem Filter, z.B. einem Filtersack, ausrüstbar ist.

Dies gilt auch für das Befüllen der Geschoßfangkammern. Hier kann eine lösbar verbindbare Deckelplatte erfindungsgemäß vorgesehen sein mit den Anschlußstutzen für die Saug-/Blasleitung und eine Abluftleitung mit Filter.

Zweckmäßig kann es sein, wenn die Deckelplatte gleichzeitig als Abdeckung auch für den Standardcontainer ausgebildet ist, so daß hier in der Anlage nur ein entsprechendes Element vorgehalten werden muß.

Weitere Einzelheiten, Vorteile und Merkmale der Erfindung ergeben sich aufgrund der nachfolgenden Beschreibung der Zeichnung. Diese zeigt in
- Fig. 1: ein Verfahrensschema der Granulatsanierung,
- Fig. 2 und 3: vereinfachte Prinzipskizzen den Entleerungs- bzw. Befüllvorgang darstellend sowie in
- Fig. 4: die Ausgestaltung einer Deckelplatte in Aufsicht und Seitenansicht.

Wie sich aus Fig. 1 ergibt, läßt die erfindungsgemäße Verfahrensweise die Behandlung des Granulates in einen geschlossenen Kreislauf zu. Zunächst wird das Granulat abgesaugt, ggf. zwischengelagert, von den Schadstoffen, insbesondere den Geschossen bzw. Geschoßteilen getrennt, was in Fig. 1 mit "Separieren" bezeichnet ist und schließlich werden die Geschoßfangkammern wieder mit dem sanierten Granulat befüllt.

In Fig. 1 ist nicht noch zusätzlich dargestellt, daß ggf. durch die Sanierung geschwundenes Granulat ersetzt wird.

Wie sich aus Fig. 2 ergibt, wird ein allgemein mit 1 bezeichneter Geschoßfang, der aus mehreren Kammern 2, 2a und 2b besteht, die mit Granulat 3 gefüllt sind, saniert. Hierzu wird das Granulat 3 über eine Saugleitung 4 mittels einer nur symbolisch dargestellten Pumpe 5 in einen Vakuumbehälter 6 gesaugt.

Die Saugleitung 4 kann mit einer Separierstrecke 4a ausgerüstet sein, derart, daß Partikel, die schwerer als die Granulatpartikel sind, z.B. Geschoßteile, zwar ggf. mit angesaugt werden, allerdings die Hubhöhe dieser Separierstrecke 4a nicht überwinden können, so daß sie nach Abschalten des Sauggebläses 5 zurück in die Kammer, bei Fig. 2 handelt es sich um die Kammer 2a, bei Fig. 3 um den Container 7, fallen, dort liegen bleiben und später entnommen werden können.

Die Anordnung kann aber auch so getroffen sein, daß sämtliche Partikel aus den einzelnen Geschoßfangkammern 2 insgesamt in den Vakuumbehälter 6 gesogen werden und von dort über eine weitere Druckleitung 4' in einen mit 7 bezeichneten Zwischenlager- bzw. Separierbehälter, z.B. einen Container, geblasen werden.

Bei dem Zwischenlager- bzw. Separierbehälter 7 kann es sich um einen üblichen Container handeln, der bereichsweise mit einer Abdeckplatte 8 versehen ist, die mit Anschlüssen 9 für die Saug-/Blasleitung 4' versehen ist und mit einem Anschluß 10 für eine Abluftleitung 11, die ihrerseits mit einem Filter 12 ausgerüstet ist.

Ist die Deckelplatte 8, wie in Fig. 2 dargestellt, deutlich kleiner als die freie Oberfläche des Zwischenlager- bzw. Separierbehälter 7, kann der Rest, wie ebenfalls in Fig. 2 dargestellt, mit einer luftdichten Abdeckplane 13 ausgerüstet sein.

In Fig. 3 ist der Separierungs- und Befüllvorgang dargestellt. Hier wird das Granulat 3 aus dem Zwischenlager- bzw. Separierbehälter 7 über die Leitung 4' in den Vakuumbehälter 6 gesogen, wobei auch hier wiederum eine Separierstrecke 4a vorgesehen sein kann.

Die Granulatpartikel werden dann in eine Geschoßfangkammer 2a über die Leitung 4 eingeblasen, wobei die Kammer 2a mit einer Deckelplatte 8 versehen ist, wobei dort eine Abluftleitung 13 mit einem Filtersack 14 vorgesehen sein kann.

Durch einen strichpunktierten Pfeil 15 ist angedeutet, daß je nach Fördermittel das Granulat auch unmittelbar aus dem Zwischenlager- bzw. Separierbehälter 7 in die Geschoßfangkammer 2a eingebracht werden kann.

Schließlich zeigt Fig. 4 in Aufsicht und Seitenansicht eine Gestaltungsmöglichkeit einer Deckelplatte 8 mit dem Einfüllstutzen 9 und dem Entlüftungsstutzen 10 sowie einem Füllstandprüfer 16. Der Füllstandprüfer 16 kann mit einer Tastplatte 17, die über einen federbeaufschlagten Griff 18 betätigt werden kann, verfügen, wobei die Wirkungsweise so ist, daß nach einer gewissen Füllzeit, die die Füllung überwachende Person über den Handgriff 18 die Platte 17 in das Behälter- bzw. in das Kammerinnere drückt, um abzutasten, ob das Granulat einen entsprechend hohen Stand bereits erreicht hat. Natürlich kann die Deckelplatte 8 auch mit einem Schauglas ausgerüstet werden, hier besteht allerdings der Nachteil, daß durch Staubentwicklung die Einsicht in den Behälter vergleichsweise rasch gestört sein kann.

Natürlich sind die beschriebenen Ausführungsbeispiele der Erfindung noch in vielfacher Hinsicht abzuändern, ohne den durch die Ansprüche definierten Rahmen zu verlassen. So ist die Erfindung nicht auf ein besonderes Saug-/Blasverfahren beschränkt, auch nicht auf die spezielle Art der Filterausbildung u. dgl. mehr.

## Patentansprüche

1. Verfahren zur Sanierung von mit Granulat gefüllten Geschoßfängen, wobei das Granulat mit den Geschossen bzw. Geschoßteilen kontaminiert ist,
**dadurch gekennzeichnet,**
**daß** in einem geschlossenen System der Geschoßfanginhalt abgesaugt, ggf. zwischengelagert, die Komponenten Granulat und Geschosse separiert und das sanierte Geschoßfanggranulat zurückgeblasen wird, wobei eine mobile, zum jeweiligen Sanierungsort verbringbare Anlage eingesetzt wird.

2. Verfahren nach Anspruch 1,
**dadurch gekennzeichnet,**
**daß** das Absaugen mit einer höheren Leistung erfolgt als das Rückblasen des sanierten Granulates.

3. Verfahren nach Anspruch 1 oder 2,
**dadurch gekennzeichnet,**
**daß** die Trennung von Granulat und Geschossen bzw. Geschoßteilen in einen Zwischenlager- bzw. Separierbehälter (7) unter Ausnutzung der unterschiedlichen spezifischen Gewichte als Schwerkraftstrennung erfolgt.

4. Verfahren nach einem der vorangehenden Ansprüche zur Sanierung mehrerer benachbart angeordneter Geschoßfangkammern,
**dadurch gekennzeichnet,**
**daß** der Inhalt einer Kammer zwischengelagert, der Inhalt der nächsten Kammer mit Schwerkraftstrennung im wesentlichen der ersten entleerten Kammer zugeführt, die Kontamination entfernt, der Inhalt einer weiteren Kammer über Schwerkraftstrennung in die zweite Kammer gefüllt wird und sofort das zwischengelagerte Granulat nach Sanierung in die letzte Kammer eingefüllt wird, wobei ggf. Granulatverluste ersetzt werden.

5. Verfahren nach einem der vorangehenden Ansprüche,
**dadurch gekennzeichnet,**
**daß** bei dem Befüllen einer Geschoßfangkammer diese weitestgehend luftdicht abgeschlossen wird mit einem Luftabströmkanal, der mit einem Filtersack od. dgl. zum Auffangen des beim Einblasen aufgewirbelten Staubes ausgerüstet wird.

6. Anlage zur Sanierung von mit Granulat gefüllten Geschoßfängen, wobei das Granulat mit den Geschossen bzw. Geschoßteilen kontaminiert ist, insbesondere zum Durchführen des Verfahrens nach einem der vorangehenden Ansprüche,
**gekennzeichnet durch**
ein Fahrzeug mit einem Saug-/Druckgebläse (5) zum Fördern von Granulatpartikeln (3) aus oder in eine Geschoßfangkammer (2) und eine Saug-/Blasleitung (4) sowie eine Regeleinrichtung zur Leistungsregelung.

7. Anlage nach Anspruch 6,
**gekennzeichnet durch**
einen Vakuumbehälter (6) für die geförderten Partikel.

8. Anlage nach Anspruch 6 oder 7,
**gekennzeichnet durch**
einen Zwischenlager- bzw. Separierbehälter (7), z.B. einen geschlossenen Container, der gegenüber der Umwelt im wesentlichen staubdicht abgeschlossen ist, mit einer Filtereinrichtung für die beim Befüllen des Zwischenlager- bzw. Separierbehälter entweichende, staubbelastete Abluft.

9. Anlage nach Anspruch 8,
**dadurch gekennzeichnet,**
**daß** der Zwischenlager- bzw. Separierbehälter (7) als Standardcontainer mit Textilabdeckung (13) und im Bereich der Abdeckung (8) mit Anschlüssen (9,10) für die Saug-/Blasleitung (4) und die Abluftleitung (11) ausgebildet ist.

10. Anlage nach einem der Ansprüche 6 bis 9,
**gekennzeichnet durch**
eine lösbar verbindbare Deckelplatte (8) od. dgl. für die zu behandelnden Geschoßfangkammern (2) mit einem Anschlußstutzen (9) für die Saug-/Blasleitung (4), einem Anschlußstutzen (10) für die Abluftleitung (13) mit Filter (14) sowie mit einem Füllstandanzeiger bzw. -prüfer (16).

11. Anlage nach Anspruch 9 oder 10,
**dadurch gekennzeichnet,**
**daß** die Deckelplatte (8) für die wenigstens teilweise Abdekkung des Zwischenlager- bzw. Separierbehälters (7) und der Geschoßfangkammer (2) ausgebildet ist.

12. Anlage nach Anspruch 6 oder einem der folgenden Ansprüche,
**dadurch gekennzeichnet,**
**daß** in der Absaugleitung (4) eine Separierstrecke (4a) Granulat / Geschoßteile vorgesehen ist.

## Claims

1. Procedure for cleaning up projectile interceptors filled with granulated material, where the granulated material is contaminated with the projectiles and / or projectile particles, distinguished by the fact that the projectile interceptor content is sucked off (and if applicable, intermediately stored), the granulated material and projectile components are separated, and the cleaned-up projectile interceptor granulated material is blown back, using a mobile installation which can be brought to the individual clean-up site.

2. Procedure as Claim 1, distinguished by the fact that the sucking off process is carried out at higher power than the blowing back of the cleaned-up granulated material.

3. Procedure as Claim 1 or 2, distinguished by the fact that the granulated material and the projectiles or projectile particles are separated into an intermediate storage or separating container (7), using their different specific weights in a gravity separation process.

4. Procedure as one of the preceding claims for the cleaning up of several adjacently positioned projectile interception compartments, distinguished by the fact that the contents of one compartment are intermediately stored, the contents of the next compartment, in the main, are fed to the first emptied compartment using gravity separation, the contamination is removed, the contents of a further compartment are filled into the second compartment by means of gravity separation, and the intermediately stored granulated material, following cleaning up, is immediately filled into the last compartment, with granulated material losses - if applicable - being replaced.

5. Procedure as one of the preceding claims, distinguished by the fact that when a projectile interception compartment has been filled it is sealed off as hermetically as possible by means of an air extraction channel, which is equipped with a filter bag or the like, in order to trap the dust which is whirled up during the blowing in.

6. Installation for cleaning up projectile interceptors filled with granulated material, with the granulated material being contaminated with the projectiles or projectile particles, in particular for the implementation of the procedure as one of the preceding claims, distinguished by a vehicle with an extractor /forced draught fan (5) for conveying granulated material particles (3) from or into a projectile compartment (2) and a suction / blast line (4), together with a regulating device to regulate the power.

7. Installation as Claim 6, distinguished by a vacuum chamber (6) for the particles conveyed.

8. Installation as Claim 6 or 7, distinguished by an intermediate storage container or separating container (7), e.g. a closed container, which is essentially sealed dust-tight, as against the surrounding environment, with a filter device for the dust-laden outgoing air leaking during filling from the intermediate storage container or separating container.

9. Installation as Claim 8, distinguished by the fact that the intermediate storage container or separating container (7) takes the form of a standard container with a textile covering (13) and has connections (9, 10) in the vicinity of the covering (8) for the extraction / blast line (4) and the outgoing air line (11).

10. Installation as one of Claims 6 to 9, distinguished by a detachably connectable cover plate (8) or the like for the projectile compartments (2) to be treated, with a connecting branch (9) for the extraction / blast line (4), a connecting branch (10) for the outgoing air line (13) with filter (14), and with a level indicator and / or checker (16).

11. Installation as Claim 9 or 10, distinguished by the fact that the cover plate (8) is formed for the at least partial covering of the intermediate storage container or separating container (7) and the projectile interception compartment (2).

12. Installation as Claim 6 or one of the subsequent claims, distinguished by the fact that a granulated material / projectile particles separating section (4a) is provided for in the extraction line (4).

## Revendications

1. Procédé pour l'assainissement de collecteurs de balles remplis de granulés, les granulés étant contaminés par des balles ou parties de balles,
**caractérisé en ce que**,
dans un système fermé, le contenu du collecteur de balles est aspiré ou mis en stockage intermédiaire, les composants granulés et balles sont séparés et les granulés du collecteur de balles assainis sont ré-insufflés, tandis qu'une installation mobile déplaçable est mise en oeuvre sur le lieu d'assainissement respectif.

2. Procédé selon la revendication 1,
**caractérisé en ce que**,
l'aspiration s'effectue à une plus grande capacité que la ré-insufflation des granulés assainis.

3. Procédé selon la revendication 1 ou 2,
**caractérisé en ce que**,
la séparation des granulés et des balles ou des parties de balles s'effectue dans un réservoir de stockage intermédiaire ou de séparation en ayant recours aux poids spécifiques différentiels en tant que séparation par gravité.

4. Procédé selon l'une des revendications précédentes pour l'assainissement de plusieurs chambres de collecteur de balles disposées de façon contiguë entre elles,
**caractérisé en ce que**,
le contenu d'une chambre est mis en stockage intermédiaire, le contenu de la chambre suivante avec la séparation par gravité est amené essentiellement à la première chambre vidée, la contamination est éliminée, le contenu d'une autre chambre est rempli dans la deuxième chambre par le biais de la séparation par gravité et aussitôt les granulés mis en stockage intermédiaire sont remplis après assainissement dans la dernière chambre, tandis que sont compensées les pertes éventuelles de granulés.

5. Procédé selon l'une des revendications précédentes,
**caractérisé en ce que**,
lors du remplissage d'une chambre de collecteur de balles, celle-ci est obturée de manière parfaitement étanche à l'air avec un canal d'évacuation d'air qui est équipé d'un filtre à manche ou analogue destiné à capter la poussière tourbillonnaire au moment de l'insufflation.

6. Installation pour l'assainissement de collecteurs de balles remplis de granulés, les granulés étant contaminés par les balles ou parties de balles, en particulier pour la réalisation du procédé selon l'une des revendications précédentes,
**caractérisé par**
un véhicule avec une soufflante d'aspiration/insufflation (5) pour acheminer les particules de granulés (3) à partir de ou dans une chambre de collecteur de balles (2) et une conduite d'aspiration/insufflation (4) ainsi qu'un dispositif de régulation de la capacité.

7. Installation selon la revendication 6,
**caractérisée par**
un réservoir sous vide (6) pour les particules acheminées.

8. Installation selon la revendication 6 ou 7,
**caractérisée par**
un réservoir de stockage intermédiaire ou de séparation (7), par exemple un conteneur fermé qui est obturé de façon sensiblement étanche à la poussière par rapport à l'environnement, avec un dispositif de filtrage pour l'air d'évacuation chargé de poussières s'échappant au moment du remplissage du réservoir de stockage intermédiaire ou de séparation.

9. Installation selon la revendication 8,
**caractérisée en ce que**,
le réservoir de stockage intermédiaire ou de séparation est conçu en tant que conteneur normalisé avec un revêtement en matériau textile (13) et dans la zone du recouvrement (8) avec des raccordements (9,10) pour la conduite d'aspiration/insufflation (4) et la conduite d'évacuation d'air (11).

10. Installation selon l'une des revendications 6 à 9,
**caractérisée par**
une plaque de couvercle raccordable de façon amovible (8) ou analogue pour les chambres de collecteur de balles à traiter (2) avec une tubulure de raccordement (9) pour la conduite d'aspiration/insufflation (4), une tubulure de raccordement (10) pour la conduite d'évacuation d'air (13) avec un filtre (14) ainsi qu'avec un indicateur ou contrôleur de niveau de remplissage (16).

11. Installation selon la revendication 9 ou 10,
**caractérisée en ce que**,
la plaque de couvercle (8) est conçue pour le recouvrement au moins partiel du réservoir de stockage intermédiaire et de séparation (7) et de la chambre du collecteur de balles (2).

12. Installation selon la revendication 6 ou l'une des revendications suivantes,
**caractérisée en ce que**,
dans la conduite d'aspiration (4), il est prévu un tronçon de séparation (4a) granulés/parties de balles.
